# EUROPÄISCHE PATENTSCHRIFT

(11) **EP 0 798 440 B1**
(45) Veröffentlichungstag und Bekanntmachung des Hinweises auf die Patenterteilung: **05.06.2002**
(21) Anmeldenummer: 97103455.8
(22) Anmeldetag: 03.03.1997
(51) Int. Cl.: E05D 11/00, E05B 17/20, E05C 5/00

(54) **Aufdrücksperre**
Device preventing a door from being pushed or pulled open on its hinged side of a window or door
Dispositif anti-effraction pour le côté de charnière d'une porte ou d'une fenêtre

(30) Priorität: 26.03.1996 DE 29605592 U
(43) Veröffentlichungstag der Anmeldung: 01.10.1997
(73) Patentinhaber: MAYER & CO., 5020 Salzburg (AT)
(72) Erfinder: Kofler, Gerhard, 5020 Salzburg (AT)
(74) Vertreter: Finsterwald, Manfred, Dipl.-Ing., Dipl.-Wirtsch.-Ing.

(56) Entgegenhaltungen:
- EP-A- 0 735 221
- DE-A- 2 202 433
- DE-A- 4 210 753
- DE-U- 9 409 708
- DE-U- 9 414 637
- FR-A- 1 273 777
- GB-A- 2 287 978
- US-A- 3 291 512

## Beschreibung

Die Erfindung betrifft eine Aufdrücksperre zwischen dem Flügel und dem Blendrahmen einer Tür, eines Fensters oder dergleichen, mit jeweils einem flügelseitigen und einem blendrahmenseitigen Riegelorgan, die verdeckt im Falzbereich zwischen Flügelfalzfläche und Blendrahmenfalzfläche angeordnet und in Schließstellung des Flügels in Eingriff sind, wobei das eine Riegelorgan von einem zu den Falzflächen quer verlaufenden und in den Falzbereich ragenden Sperrglied gebildet ist und das andere Riegelorgan eine Ausnehmung zur form- und kraftschlüssigen Aufnahme des Riegelorgans besitzt, wobei die Ausnehmung hinter einer begrenzenden Stützwand gelegen ist.

Eine derartige Aufdrücksperre ist bekannt aus der GB-A-2 287 978. Diese bekannte Anordnung ermöglicht es zwar, ein Aufdrücken des geschlossenen Flügels von außen her zu erschweren und damit die Einbruchssicherheit zu erhöhen, aber diese bekannte Anordnung ist relativ aufwendig, raumbeanspruchend und nur bandseitig zu verwenden.

Aufgabe der Erfindung ist es daher, eine Aufdrücksperre der eingangs angegebenen Art besonders kompakt und einfach auszugestalten und dabei gleichzeitig im geschlossenen Zustand des Flügels eine stabile Verriegelung zwischen Flügel und Blendrahmen zu gewährleisten.

Gelöst wird diese Aufgabe nach der Erfindung in Verbindung mit den eingangs angegebenen Merkmalen im wesentlichen dadurch, daß das eine Riegelorgan eine um eine zu den Falzflächen parallel verlaufende Achse drehbares Sperrglied mit dreieckiger Umfangskontur aufweist, daß das andere Riegelorgan eine Ausnehmung zur form- und kraftschlüssigen Aufnahme eines Eckbereichs des drehbaren Sperrglieds besitzt, und daß die Achse des drehbaren Sperrglieds bei geschlossenem Flügel zumindest im wesentlichen innerhalb der Ausnehmung und hinter einer die Ausnehmung in Öffnungsrichtung des Flügels begrenzenden Stützwand gelegen ist.

Eine derart ausgebildete Aufdrücksperre kann in einfacher Weise an all den Stellen vorgesehen werden, an denen an einer Tür oder einem Fensterflügel eine zusätzliche Sicherheit gegen Aufdrücken des Flügels aus dem geschlossenen Zustand geschaffen werden soll, wobei aufgrund des sich allein durch die Schließbewegung des Flügels ergebenden Einschwenkens des Sperrglieds in eine Ausnehmung des Riegelorgans eine formund kraftschlüssige Verbindung zwischen Riegelorgan und Sperrglied geschaffen wird, die durch Kräfte, wie sie bei einem Aufdrückversuch auftreten, nicht gelöst oder aufgehoben werden kann. Von besonderem Vorteil ist dabei die Einfachheit der Vorrichtung, die in der Grundausführung nur aus Festteilen besteht und keine beweglichen Teile erfordert.

Bevorzugt wird das drehbare Sperrglied senkrecht zu der ihr zugeordneten Falzfläche gegen eine Federeinheit verschiebbar gelagert. Diese Maßnahme gewährleistet auch bei nicht ganz exakter Montage ein problemloses und exaktes Ineinandergreifen von Riegelorgan und Sperrglied bei zu schließendem bzw. geschlossenem Flügel, wobei in der Verriegelungsstellung durch angreifende Kräfte kein Verdrehen des Sperrglieds möglich ist und ein Lösen der in der Schließlage hergestellten Verriegelung nur erfolgen kann, wenn der Flügel bestimmungsgemäß geöffnet, d.h. um seine Schwenkachse geschwenkt wird.

Weitere vorteilhafte Merkmale und Ausgestaltungen der Erfindung sind in den Unteransprüchen, in der Beschreibung und in der Zeichnung angegeben.

Ein Ausführungsbeispiel der Erfindung wird nachfolgend unter Bezugnahme auf die Zeichnung erläutert; in der Zeichnung zeigt:
- Figur 1: eine schematische Schnittdarstellung einer montierten Aufdrücksperre bei geschlossenem Flügel; und
- die Figuren 2 bis 5: verschiedene Phasen der Öffnung des Flügels zur Erläuterung der sich dabei ergebenden Funktionszustände der Aufdrücksperre nach Figur 1.

Die Figur 1 zeigt den bandseitigen Holm eines Flügels 1, der einem Blendrahmen 2 zugeordnet und um eine schematisch angedeutete Achse 17 schwenkbar ist.

Die Figur 1 zeigt den Flügel 1 in geschlossener Stellung, wobei zwischen Flügel 1 und Blendrahmen 2 eine Aufdrücksperre, bestehend aus den Riegelorganen 3, 4 wirksam ist. Derartige Aufdrücksperren können je nach Bedarf an verschiedenen Stellen zwischen Flügel 1 und Blendrahmen 2 vorgesehen werden.

Die Aufdrücksperre ist im Falzbereich 5 angeordnet, wobei das eine Riegelorgan 4 in der Flügelfalzfläche 6 und das andere Riegelorgan 3 an der Blendrahmenfalzfläche 7 angebracht, insbesondere verschraubt ist.

Das flügelseitige Riegelorgan 4 ist in einer Falznut 15 angeordnet und umfaßt ein z.B. topfartiges Führungsteil 14, in dem ein Sperrgliedträger 13 gehalten und verschiebbar geführt ist, und zwar gegen die Kraft einer bodenseitig vorgesehenen Federeinheit 16.

Der Sperrgliedträger 13 ist an seinem außenliegende Ende in Form eines Gabelbereichs 18 ausgebildet, wobei an den Gabelschenkeln eine Achse 8 gelagert und zwischen den Gabelschenkeln und auf dieser Achse 8 ein Sperrglied 9 drehbar gelagert ist.

Dieses Sperrglied 9 besitzt die Umfangskontur eines gleichschenkeligen und gleichseitigen Dreiecks mit abgerundeten Eckbereichen.

Das blendrahmenseitig befestigte Riegeloran 3 wird von einem Vollmaterialteil gebildet, das eine Ausnehmung 10 aufweist, in die ein Eckbereich 11 des drehbaren Sperrglieds 9 eingreifen kann, und zwar derart, daß sich im Eingriffszustand eine form- und kraftschlüssige Kupplung zwischen den beiden Riegelorganen 3, 4 ergibt.

Die Ausnehmung 10 wird in Öffnungsrichtung des Flügels 1 von einer Abstützfläche 19 begrenzt, die an der Innenseite einer stabilen Stützwand 12 des Riegelorgans 3 ausgebildet ist und die im wesentlichen senkrecht zu der Blendrahmenfalzfläche 7 verläuft.

Bei geschlossenem Flügel liegt die Achse 8, um die sich das Sperrglied 9 drehen kann, zumindest im wesentlichen innerhalb des freien Endes der Stützwand 12, so daß Kräfte, wie sie bei dem Versuch, den geschlossenen Flügel von außen aufzudrücken, auftreten können, keine Bewegung des Sperrglieds 9 und insbesondere kein Drehen des Sperrglieds 9 um die Achse bewirken und damit auch kein Lösen der Verbindung zwischen den beiden Riegelorganen 3, 4 verursachen können.

Ein Lösen der form- und kraftschlüssigen Kupplung zwischen den Riegelorganen 3 und 4 ist nur möglich, wenn der Flügel 1 um die Achse 17 geschwenkt, d.h. der Flügel 1 ordnungsgemäß geöffnet wird.

Figur 2 zeigt eine erste Phase des Aufschwenkens des Flügels 1 aus der in Figur 1 gezeigten geschlossenen Stellung. Das Schwenken des Flügel 1 erfolgt um die Achse 17, wobei sich das dreieckige Umfangskontur besitzende Sperrglied 9 unter Komprimierung der Federeinheit 16 aus der Ausnehmung 10 des Riegelorgans 3 bewegt und sich über die Stützwand 12 abwälzt.

Figur 3 zeigt den Öffnungsvorgang des Flügels in einem weiteren Stadium, wobei sich das drehende Sperrglied 9 bis über einen freien Bereich 20, der gerundeten oder gefasten (21) Stützwand 12 durch den Abwälzvorgang bewegt hat.

In Figur 4 ist der Öffnungswinkel des Flügels noch etwas weiter vergrößert, und es ist zu sehen, daß sich dabei die Federeinheit 16 zunehmend entspannt.

Figur 5 zeigt die Öffnungsbewegung des Flügels 1 kurz vor der Beendigung des Kontakts zwischen den beiden Riegelorganen 3, 4, d.h. kurz vor dem Lösen des Kontakts zwischen dem drehbaren Sperrglied 9 und der Stützwand 12 des blendrahmenseitigeh Riegelorgans 3.

Es ist ersichtlich, daß die sich beim Schließvorgang des Flügels 1 ergebenden Relativbewegungen zwischen den beiden Riegelorganen 3, 4 analog und in umgekehrter Richtung ablaufen.

## Patentansprüche

1. Aufdrücksperre zwischen dem Flügel (1) und dem Blendrahmen (2) einer Tür, eines Fensters oder dergleichen, mit jeweils einem flügelseitigen und einem blendrahmenseitigen Riegelorgan (3, 4), die verdeckt im Falzbereich (5) zwischen Flügelfalzfläche (6) und Blendrahmenfalzfläche (7) angeordnet und in Schließstellung des Flügels (1) in Eingriff sind, wobei
das eine Riegelorgan (4) von einem zu den Falzflächen (6, 7) quer verlaufenden und in den Falzbereich (5) ragenden Sperrglied (9) gebildet ist und das andere Riegelorgan (3) eine Ausnehmung (10) zur form- und kraftschlüssigen Aufnahme des Riegelorgans (4) besitzt, wobei die Ausnehmung (10) hinter einer begrenzenden Stützwand (12) gelegen ist,
**dadurch gekennzeichnet,**
**daß** das eine Riegelorgan (4) ein um eine zu den Falzflächen (6, 7) parallel verlaufende Achse (8) drehbares Sperrglied (9) mit dreieckiger Umfangskontur aufweist,
**daß** das andere Riegelorgan (3) eine Ausnehmung (10) zur form- und kraftschlüssigen Aufnahme eines Eckbereichs (11) des drehbaren Sperrglieds (9) besitzt, und
**daß** die Achse (8) des drehbaren Sperrglieds (9) bei geschlossenem Flügel (1) zumindest im wesentlichen innerhalb der Ausnehmung (10) und hinter einer die Ausnehmung (10) in Öffnungsrichtung des Flügels (1) begrenzenden Stützwand (12) gelegen ist.

2. Aufdrücksperre nach Anspruch 1,
dadurch gekenzeichnet,
daß das drehbare Sperrglied (9) senkrecht zu der ihm zugeordneten Falzfläche (6, 7) gegen eine Federeinheit (16) verschwenkbar gelagert ist.

3. Aufdrücksperre nach einem der vorhergehenden Ansprüche,
**dadurch gekennzeichnet,**
**daß** das drehbare Sperrglied (9) in einem Gabelbereich (18) eines Sperrgliedträgers (13) gelagert ist, der in einem in einer Falznut (15) aufgenommenen Führungsteil (14) gegen die Federeinheit (16) verschiebbar angeordnet ist.

4. Aufdrücksperre nach einem der vorhergehenden Ansprüche,
**dadurch gekennzeichnet,**
**daß** das drehbare Sperrglied (9) einen Querschnitt in Form eines gleichschenkeligen Dreiecks mit gerundeten Eckbereichen (11) besitzt.

5. Aufdrücksperre nach einem der vorhergehenden Ansprüche,
**dadurch gekennzeichnet,**
**daß** die Abstützfläche (19) an der Stützwand (12), an der bei geschlossenem Flügel (1) eine Seitenfläche des drehbaren Sperrglieds (9) formschlüssig anliegt, zumindest im wesentlichen senkrecht zu der zugeordneten Falzfläche (7) verläuft.

6. Aufdrücksperre nach einem der vorhergehenden Ansprüche,
**dadurch gekennzeichnet,**
**daß** das drehbare Sperrglied (9) flügelseitig angebracht ist.

7. Aufdrücksperre nach einem der vorhergehenden Ansprüche,
**dadurch gekennzeichnet,**
**daß** die das drehbare Sperrglied (9) beaufschlagende Federeinheit (16) einstellbar ist.

8. Aufdrücksperre nach einem der vorhergehenden Ansprüche,
**dadurch gekennzeichnet ,**
**daß** die Stützwand (12) an ihrem freien Bereich (20) beispielsweise abgerundet (21) gefast oder dergleichen ist.

## Claims

1. A device between the leaf (1) and the frame (2) of a door, of a window or the like preventing the leaf being pushed open and comprising respective latch members (3, 4) at the leaf side and at the frame side which are arranged masked in the rebate region (5) between the leaf rebate area (6) and the frame rebate area (7) and which are in engagement in the closed position of the leaf (1), wherein the one latch member (4) is formed by a blocking member (9) extending transversely to the rebate areas (6, 7) and projecting into the rebate region and the other latch member (3) has a recess (10) for the shae matched and force locked reception of the latch member (4), with the recess (10) being disposed behind a bounding support wall (12), **characterised in that** the one latch member (4) has a blocking member (9) which is rotatable about an axis (8) extending parallel to the rebate areas (6, 7) and which has a triangular peripheral contour; **in that** the other latch member (3) has a recess (10) for the shape matched and force-locked reception of a corner region (11) of the rotatable blocking member (9); and **in that** the axis (8) of the rotatable blocking member (9) is disposed at least substantially inside the recess (10) and behind a support wall (12) bounding the recess (10) in the opening direction of the leaf (1) when the leaf (1) is closed.

2. A device in accordance with claim 1, **characterised in that** the rotatable blocking member (9) is pivotally mounted against a spring unit perpendicular to the rebate area (6, 7) associated with it.

3. A device in accordance with any one of the preceding claims, **characterized in that** the rotatable blocking member (9) is mounted in a forked region (18) of a blocking member carrier (13) which is arranged displaceably against the spring unit (16) in a guide part (14) received in a rebate groove (15).

4. A device in accordance with any one of the preceding claims, **characterized in that** the rotatable blocking member (9) has a cross-section in the form of an equilateral triangle with rounded corner regions (11).

5. A device in accordance with any one of the preceding claims, **characterized in that** the support surface (19) extends at least substantially perpendicular to the associated rebate area (7) at the support wall (12) which a side surface of the rotatable blocking member (9) contacts in shape matched manner when the leaf (1) is closed.

6. A device in accordance with any one of the preceding claims, **characterized in that** the rotatable bolt element (9) is attached at the leaf side.

7. A device in accordance with any one of the preceding claims, **characterized in that** the spring unit (16) acting on the rotatable blocking member (9) is adjustable.

8. A device in accordance with any one of the preceding claims, **characterized in that** the support wall (12) is, for example, rounded (21) or chamfered or the like at its free region (20).

## Revendications

1. Dispositif anti-effraction entre le battant (1) et le dormant (2) d'une porte, d'une fenêtre ou similaire, comportant un organe de verrouillage respectif (3, 4) côté battant (3) et un organe de verrouillage côté dormant (4), lesdits organes de verrouillage étant agencés cachés dans la région de feuillure (5) entre la surface de feuillure du battant (6) et la surface de feuillure du dormant (7), et se trouvant en engagement dans la position de fermeture du battant (1),
l'un des organes de verrouillage (4) étant formé par un organe de blocage (9) s'étendant transversalement aux surfaces de feuillure (6, 7) et faisant saillie dans la région de feuillure (5), et l'autre organe de verrouillage (3) possédant un évidement (10) pour recevoir l'organe de verrouillage (4) par coopération de formes et de forces, l'évidement (10) étant situé derrière une paroi de soutien (12) limitée,
**caractérisé en ce que** ledit un organe de verrouillage (4) présente un organe de blocage (9) à contour périphérique triangulaire rotatif autour d'un axe (8) s'étendant parallèlement aux surfaces de feuillure (6, 7), **en ce que** l'autre organe de verrouillage (3) possède un évidement (10) pour recevoir une région en coin (11) de l'organe de blocage (9) rotatif par coopération de formes et de forces, et **en ce que** l'axe (8) de l'organe de blocage (8) rotatif est situé, lorsque le battant (1) est fermé, au moins sensiblement à l'intérieur de l'évidement (10) et derrière une paroi de soutien (12) limitant l'évidement (10) en direction d'ouverture du battant (1).

2. Dispositif anti-effraction selon la revendication 1, **caractérisé en ce que** l'organe de blocage (9) rotatif est monté à pivotement contre une unité à ressort (16) perpendiculairement à la surface de feuillure (6, 7) qui lui est associée.

3. Dispositif anti-effraction selon l'une quelconque des revendications précédentes, **caractérisé en ce que** l'organe de blocage (9) rotatif est monté dans une région en fourche (18) d'un support (13) de l'organe de blocage, ledit support étant agencé mobile contre l'unité à ressort (16) dans une pièce de guidage (14) reçue dans une rainure de feuillure (15).

4. Dispositif anti-effraction selon l'une quelconque des revendications précédentes, **caractérisé en ce que** l'organe de blocage (9) rotatif possède une section transversale en forme d'un triangle isocèle à coins (11) arrondis.

5. Dispositif anti-effraction selon l'une quelconque des revendications précédentes, **caractérisé en ce que** la surface d'appui (19) de la paroi de soutien (12), sur laquelle une surface latérale de l'organe de blocage (9) rotatif repose par coopération de formes lorsque le battant (1) est fermé, s'étend au moins sensiblement perpendiculaire à la surface de feuillure (7) associée.

6. Dispositif anti-effraction selon l'une quelconque des revendications précédentes, **caractérisé en ce que** l'organe de blocage (9) rotatif est monté du côté du battant.

7. Dispositif anti-effraction selon l'une quelconque des revendications précédentes, **caractérisé en ce que** l'unité à ressort (16) sollicitant l'organe de blocage (9) rotatif est réglable.

8. Dispositif anti-effraction selon l'une quelconque des revendications précédentes, **caractérisé en ce que** dans sa région libre (20), la paroi de soutien (12) est chanfreinée par exemple en arrondi (21) ou de manière similaire.
